# EUROPÄISCHE PATENTSCHRIFT

(11) **EP 0 027 792 B1**
(45) Veröffentlichungstag und Bekanntmachung des Hinweises auf die Patenterteilung: **06.04.1983**
(21) Anmeldenummer: 80890121.9
(22) Anmeldetag: 14.10.1980
(51) Int. Cl.: F02M 59/28, F02M 57/02

(54) **Einspritzpumpe für Einspritzbrennkraftmaschinen, insbesondere Dieselmotoren**
Injection pump for internal-combustion engines with fuel injection, particularly for diesel engines
Pompe d'injection pour moteurs à combustion interne à injection du combustible, en particulier pour moteurs diesel

(30) Priorität: 15.10.1979 AT 6716/79
(43) Veröffentlichungstag der Anmeldung: 29.04.1981
(73) Patentinhaber: Friedmann & Maier Aktiengesellschaft, A-5400 Hallein bei Salzburg (AT)
(72) Erfinder: Pischinger, Anton, Dipl.-Ing. Dr., A-8010 Graz (AT)
(74) Vertreter: Kretschmer, Adolf

## Beschreibung

Die Erfindung bezieht sich auf eine Einspritzpumpe für Einspritzbrennkraftmaschinen, insbesondere Dieselmotoren, von derjenigen Bauart, bei welcher Einspritzpumpe und Einspritzdüse zu einer jeweils einem Motorzylinder zugeordneten Baueinheit zusammengefasst sind, deren zwecks Veränderung der Einspritzmenge über ein Regulierglied drehbarer Pumpenkolben durch ein Antriebsglied angetrieben und entgegen der Wirkung des Antriebsgliedes durch eine über einen Federteller auf den Pumpenkolben wirkende Rückholfeder belastet ist, wobei das Regulierglied von einer mit dem Kolben starr verbundenen oder mit diesem in einem Stück gefertigten Kurbel mit parallel zur Kolbenachse stehendem Kurbelzapfen gebildet ist, welche am antriebsseitigen Ende des Kolbens zwischen Antriebsglied und Federteller angeordnet ist, wobei die Regelstange am Kurbelzapfen angreift. Bei einer bekannten Einspritzpumpe dieser Art ist die Regelstange innerhalb des Pumpengehäuses angeordnet. Die Montage einer solchen Regelstange bringt beträchtliche Schwierigkeiten mit sich, insbesondere wenn bei einem Reihenmotor mehrere solche jeweils einem Motorzylinder zugeordnete, von Einspritzpumpe und Einspritzdüse gebildete Baueinheiten vorgesehen sind. Auch eine Einstellung der Regelung erscheint schwierig. Es sind auch Anordnungen bekannt, bei welchen die Regelstange ausserhalb der von Einspritzpumpe und Einspritzdüse gebildeten Baueinheiten angeordnet ist, wobei die Pumpenkolben dieser Baueinheiten über eine Regulierhülse verdreht werden, an welcher eine kurze Regelstange angreift, die aus dem Pumpengehäuse herausgeführt ist und mit der aussen liegenden Regelstange gekuppelt ist. Bei solchen Anordnungen muss eine verhältnismässig komplizierte Bauart der Einspritzpumpe in Kauf genommen werden, da eine Regulierhülse und eine kurze in die Einspritzpumpe integrierte Regelstange vorgesehen sein muss. Die aussen liegende Regelstange greift bei diesen Ausbildungen an der kurzen in die Einspritzpumpe integrierten Regelstange an. Diese kurze Regelstange greift wieder an der Regulierhülse an und die Regulierhülse greift wieder an einem Querhaupt des Pumpenkolbens an, über welches der Pumpenkolben verdreht wird. Es sind somit drei Angriffsstellen vorhanden und an jeder dieser Angriffsstellen besteht ein Spiel. Wenn auch diese Spiele äusserst gering sind, so müssen sie doch addiert werden und in der Gesamtheit ergibt dies eine Verringerung der Präzision der Regelung.

Die Erfindung stellt sich nun zur Aufgabe, die Fördermengenregelung bei solchen von Einspritzpumpe und Einspritzdüse gebildeten Baueinheiten zu vereinfachen und präzise zu gestalten. Die Erfindung besteht hiebei im wesentlichen darin, dass der Kurbelzapfen im Bereich des Antriebsendes des Pumpenkolbens aus dem Stirnende des Gehäuses der Einspritzpumpe aus diesem herausragt und an einer ausserhalb der von Einspritzpumpe und Einspritzdüse gebildeten Baueinheit angeordneten Regelstange, die im Bereich des Kurbelzapfens eine Einstelleinrichtung aufweist, angreift. Dadurch, dass der Kurbelzapfen des Reguliergliedes im Bereich des Antriebsendes des Pumpenkolbens aus dem Gehäuse herausragt und dass die aussen liegende Regelstange unmittelbar an diesem Kurbelzapfen angreift, ist nun nur mehr das Spiel zwischen Kurbelzapfen und Regelstange zu berücksichtigen und es wird dadurch das Gesamtspiel in der Bewegungsübertragung von der Regelstange auf den Einspritzpumpenkolben auf ein Minimum reduziert. Darüber hinaus ergibt sich eine wesentliche Vereinfachung der Konstruktion. Da der Kurbelzapfen am oberen Ende des Gehäuses der Einspritzpumpe aus diesem herausragt, kann die Regelstange in einem leicht zugänglichen Bereich angeordnet werden. Die Montage der Regelstange ist leicht durchführbar. Die Regelstange weist Pratzen auf, welche an der Regelstange festgeklemmt sind und unmittelbar an dem Kurbelzapfen angreifen. Auch die Klemmvorrichtung für diese Pratzen ist leicht zugänglich und es können daher in einfacher Weise die verschiedenen Pumpenelemente eingestellt werden. In der Gesamtheit ergibt sich somit eine einfache Einstellung der Pumpenelemente und eine grosse Präzision der Regelung.

In der Zeichnung ist die Erfindung anhand eines Ausführungsbeispieles schematisch erläutert.

Die Zeichnung zeigt einen Axialschnitt durch das Gehäuse der Einspritzpumpe.

1 ist das Gehäuse der Einspritzpumpe, 2 ist der Einspritzdüsenteil, 3 ist die Pumpenkolbenbüchse, 4 ist der Pumpenkolben und 5 ist die Rückholfeder des Pumpenkolbens, welche gegen den mit dem Pumpenkolben verbundenen oberen Federteller 6 abgestützt ist. 7 ist ein auf den Pumpenkolben 4 unter Zwischenschaltung eines Druckstückes 8 wirkender Stössel.

Mit dem antriebsseitigen Ende 9 des Pumpenkolbens 4 ist ein Regulierglied 10 starr verbunden und dieses Regulierglied 10 bildet gleichzeitig die Abstützung des Federtellers 6.

Das Regulierglied 10 ist somit zwischen dem oberen Federteller 6 und dem von dem Stössel 7 gebildeten Antriebsglied des Pumpenkolbens 4 angeordnet. Das Regulierglied 10 ist als Kurbel 11 ausgebildet, welche aus dem oberen Ende des Gehäuses 1 herausragt und an welchem eine Pratze 12 angreift, welche auf der Regelstange 13 mittels einer Schraube 14 festgeklemmt ist. Diese Anordnung ist dadurch ermöglicht, dass das Regulierglied 10, 11 oberhalb des oberen Federtellers 6 angeordnet ist.

## Patentansprüche

Einspritzpumpe für Einspritzbrennkraftmaschinen, insbesondere Dieselmotoren, von derjenigen Bauart, bei welcher Einspritzpumpe und Einspritzdüse zu einer jeweils einem Motorzylinder zugeordneten Baueinheit zusammengefasst sind, deren zwecks Veränderung der Einspritzmenge über ein Regulierglied verdrehbarer Pumpenkolben (4) durch ein Antriebsglied angetrieben und entgegen der Wirkung des Antriebsgliedes durch eine über einen Federteller (6) auf den Pumpenkolben (4) wirkende Rückholfeder (5) belastet ist, wobei das Regulierglied von einer mit dem Kolben (4) starr verbundenen oder mit diesem in einem Stück gefertigten Kurbel mit parallel zur Kolbenachse stehendem Kurbelzapfen (11) gebildet ist, welche am antriebsseitigen Ende des Kolbens zwischen Antriebsglied und Federteller (6) angeordnet ist, wobei die Regelstange (13) am Kurbelzapfen (11) angreift, dadurch gekennzeichnet, dass der Kurbelzapfen (11) im Bereich des Antriebsendes des Pumpenkolbens (4) aus dem Stirnende des Gehäuses (1) der Einspritzpumpe herausragt und an einer ausserhalb der von Einspritzpumpe und Einspritzdüse (2) gebildeten Baueinheit angeordneten Regelstange (13), die im Bereich des Kurbelzapfens (11) eine Einstelleinrichtung (14) aufweist, angreift.

## Revendications

Pompe d'injection pour moteurs à combustion interne à injection, en particulier pour moteurs Diesel, du type dans lequel une pompe d'injection et un injecteur sont réunis en un ensemble associé à chaque cylindre du moteur, ensemble dont le piston de pompe (4), qui peut être tourné au moyen d'un organe de réglage afin de modifier la quantité injectée, est entraîné par un organe de commande et est sollicité, contre l'action de l'organe de commande, par un ressort de rappel (5) qui agit sur le piston de pompe (4) par l'intermédiaire d'un disque de ressort (6), l'organe de réglage étant formé par une manivelle fixée rigidement au piston (4) ou fabriquée d'une seule pièce avec celui-ci et comportant un maneton (11) qui s'étend parallèlement à l'axe du piston et qui s'étend parallèlement à l'axe du piston et qui est disposé, à l'extrémité du piston du côté commande, entre l'organe de commande et le disque de ressort (6), la tige de réglage (13) agissant sur ce maneton (11), caractérisée en ce que le maneton (11) fait saillie hors de l'extrémité frontale du corps (1) de la pompe d'injection dans la région de l'extrémité du piston de pompe (4) du côté commande, et attaque une tige de réglage (13) qui est disposée à l'extérieur de l'ensemble formé par la pompe d'injection et l'injecteur (2) et qui présente un dispositif d'ajustement (14) dans la région du maneton (11).

## Claims

Injection pump for internal-combustion engines with fuel injection, particularly for Diesel engines, of the type in which injection pump and injection nozzle are integrated to a constructional unit associated to one engine cylinder, having a pump piston (4) rotatable via a regulating member for adjusting the amount of fuel to be injected, driven by a piston drive member and biased against the action of said piston drive member by a return spring (5) acting on the pump piston (4) via a spring washer (6), the regulating member being formed of a crank having a crank pin (11) extending in parallel to the piston axis and being rigidly connected to the piston or manufactured for forming with the piston one single piece, said crank being arranged at the driven end of the piston between drive member and spring washer (6), the control rod (13) acting on the crank pin (11), characterized in that the crank pin (11) protrudes through the front end of the housing (1) of the injection pump at the area of the driven end of the pump piston (4) and engages the control rod (13) arranged outside of the constructional unit formed of injection pump and injection nozzle (2), said control rod (13) having adjusting means (14) at the area of the crank pin (11).
